# FASCICULE DE BREVET EUROPEEN

(11) **EP 2 764 961 B1**
(45) Date de publication et mention de la délivrance du brevet: **27.04.2016**
(21) Numéro de dépôt: 14152216.9
(22) Date de dépôt: 22.01.2014
(51) Int. Cl.: B26D 3/00, B26D 5/34, B26D 5/32, B26D 1/04, B26D 5/04, B26D 1/00

(54) **Appareil à découper les flancs des pneumatiques**
Gerät zum Abschneiden der Seitenflächen von Reifen
Apparatus for cutting tyre walls

(30) Priorité: 23.01.2013 FR 1350571
(43) Date de publication de la demande: 13.08.2014
(73) Titulaire: Guin, Jeanick, 84150 Jonquieres (FR)
(72) Inventeur: GUIN Jeanick, 84150 Jonquieres (FR); GALLEGO Christian, 84100 Orange (FR)
(74) Mandataire: Perrier, Jean-Pierre

(56) Documents cités:
- FR-A1- 2 780 675
- US-A- 5 551 325
- US-A1- 2010 130 099

## Description

L'invention est relative à un appareil à découper les flancs des pneumatiques.

Il s'agit de séparer la bande de roulement d'un pneumatique de ses flancs dans le but de réduire l'encombrement du pneumatique et de faciliter la récupération ultérieure de ses composants, mais aussi le stockage et le transport.

L'état de la technique décrit de nombreux appareils dans lesquels le sectionnement est assuré par des couteaux pénétrant dans le pneu soit par l'intérieur et radialement, comme dans le document AU6884371, soit par l'extérieur et transversalement de chaque coté comme dans les documents DE4200949 et WO98/24607. Ces appareils comportent des moyens de maintien et de positionnement du pneumatique dans l'espace et des moyens assurant son entrainement en rotation pour obtenir le mouvement de coupe.

Le déposant est cotitulaire du brevet français FR2780675 qui décrit un appareil simplifié destiné aux artisans et petites entreprises. Cet appareil comprend, porté par un socle :
- un plateau rotatif porteur de mors coulissants aptes à venir en appui contre les talons des flancs d'un pneumatique en appui contre le plateau,
- un support fixe portant un bras parallèle à l'axe X'X de rotation du plateau, ce bras pouvant être déplacé parallèlement à cet axe par des moyens d'actionnement, entre une position de dégagement du pneumatique et une position de travail,
- des coulisseaux espacés qui, disposés de part et d'autre de la zone d'accueil du pneumatique et porteurs chacun d'un couteau transversal, orienté vers le flanc du pneumatique, sont montés coulissants sur le bras et reliés chacun à des moyens d'actionnement aptes à les déplacer en translation sur ce bras, entre une position écartée de dégagement de la bande de roulement et une position rapprochée de fin de course de sectionnement,
- et des moyens de commande régissant la rotation du plateau et les déplacements dans les deux sens, du support, du bras et des coulisseaux, donc des couteaux.

Un tel appareil donne entière satisfaction dans le cadre d'une utilisation occasionnelle, mais se révèle inadapté à une utilisation continue en raison du temps nécessaire au montage et au démontage de chaque pneumatique sur les mors de l'appareil et de la durée du cycle de l'opération de découpage.

A cet inconvénient s'ajoute celui résultant du temps qui est nécessaire pour effectuer sur l'appareil les réglages d'adaptation aux dimensions des pneumatiques devant être découpés, pneumatiques ayant un diamètre intérieur des talons allant de 12 à 22 pouces et une épaisseur de bande de roulement comprise entre 15 et 25 millimètres. Cela est d'autant plus important que, en cas de mauvais réglage, les couteaux peuvent s'enfoncer dans la zone du pneumatique contenant des câbles d'armature, ce qui a pour conséquence d'entraîner leur usure prématurée et voir même leur détérioration.

L'objet de l'invention est de remédier à ces inconvénients en perfectionnant l'appareil précédemment décrit afin que, dans la plage dimensionnelle des pneumatiques d'automobile courants, le cycle de fonctionnement soit automatique, de plus courte durée et intègre la phase d'adaptation à l'épaisseur de la bande de roulement.

A cette fin, l'appareil comprend des moyens qui, aptes à émettre un rayon laser parallèle à l'axe X'X de rotation du plateau et disposé au dessus des couteaux, sont associés à des moyens détecteurs, intervenant lors du rapprochement du bras en direction de la bande de roulement du pneumatique porté par les mors du plateau, pour signaler aux moyens de commande la rupture du rayon laser par cette bande de roulement, tandis que les moyens de commande comprennent des moyens de temporisation retardant l'alimentation des moyens moteurs agissant sur le rapprochement des coulisseaux, afin que les couteaux ne pénètrent dans les flancs du pneumatique que lorsqu'ils sont au dessous de la bande de roulement.

Ainsi, lorsque le bras est rapproché de la bande de roulement pour amener les couteaux en position de travail, cette bande de roulement interrompt le cheminement du rayon laser et déclenche le fonctionnement de la temporisation qui retarde l'arrêt du mouvement en cours. Il en résulte que le bras continue à se rapprocher du pneumatique en déplaçant les couteaux jusqu'à ce que leur plan de coupe ne soit plus dans la bande de roulement mais uniquement dans la zone des flancs sans fils métalliques. Dès cette position relative atteinte, le déplacement du bras est arrêté en même temps qu'est lancé le rapprochement des coulisseaux porte-couteaux.

D'autres caractéristiques et avantages ressortiront de la description qui suit en référence au dessin schématique annexé représentant une forme d'exécution de l'appareil selon l'invention avec un axe de rotation horizontal.
Figure 1 est une vue de coté avec coupe partielle de l'ensemble de l'appareil ;
Figure 2 est une vue de face en élévation du plateau et ses mors en position d'extension maximale ;
Figures 3 et 4 sont des vues de coté, partielles et en coupe, montrant l'appareil respectivement dans la phase d'approche du bras et dans la phase de sectionnement du pneumatique ;
Figure 5 une vue de coté partielle, en coupe et à échelle agrandie, d'une forme d'exécution du couteau ;
Figure 6 est une vue à échelle agrandie montrant par-dessous une autre forme d'exécution des couteaux au moment où ils vont pénétrer dans le pneumatique.

La référence numérique 2 désigne le bâti de l'appareil comprenant un châssis 3 reposant sur un socle 4 et équipé d'une porte d'accès 5.

Le châssis 3 supporte des moyens 6 de guidage en rotation autour d'un axe horizontal X'X d'un plateau 7 servant d'appui latéral au pneumatique 8 devant être sectionné. Le plateau 7 est lié en rotation à un moteur électrique 9 dont l'alimentation par les conducteurs 10 est contrôlée par des moyens de commande qui, selon l'invention, sont constitués par un automate 12.

La figure 2 montre que le plateau 7 porte des moyens de maintien et de positionnement du pneumatique. Dans la forme d'exécution représentée, ces moyens sont constitués par des mors 13 montés coulissants dans des rainures 14 ménagées radialement dans le plateau. Les mors sont au nombre de cinq et sont chacun reliés par une bielle 15 à un noyau commun 16 lié à un moyen d'actionnement.

Dans cette réalisation, le moyen d'actionnement est la tige 17a d'un vérin hydraulique 17 disposé axialement dans le châssis 3 et piloté par une électrovanne 21. Chaque mors 13 est en forme de L dont la petite branche 13a est munie d'un tenon 18 coulissant dans l'une des rainures 14 du plateau et dont la grande branche 13b est au moins aussi longue que la largeur des pneumatiques les plus larges.

Le châssis 3 est solidaire d'un support en C 20 comprenant une branche verticale 20a liée au châssis, une branche horizontale 20b et une branche verticale libre 20c. Cette dernière constitue glissière de coulissement pour un bras horizontal 22, donc parallèle à l'axe X'X de l'appareil, pouvant être déplacé verticalement entre une position supérieure de dégagement, visible figure 1, et une position inférieure de travail, visible figure 4.

Le bras 22 supporte deux coulisseaux 23 disposés de part et d'autre de la zone d'accueil du pneumatique et portant chacun un couteau transversal 24 orienté vers le flanc du pneumatique. Chaque coulisseau est relié à des moyens d'actionnement aptes à la déplacer entre une position écartée de dégagement, visible à la figure 1, et une position rapprochée de sectionnement, visible à la figure 4.

Selon l'invention, les moyens d'actionnement, respectivement du bras 22 sur le support 20c et des coulisseaux porte-couteau 24 sur le bras, sont constitués par des vérins hydrauliques à double effet, respectivement 25, 26 et 27.

Les différents vérins sont alimentés par une centrale hydraulique commune 30 sous le contrôle d'électrovannes, respectivement 25a, 26a et 27a, elles mêmes pilotées par l'automate 12. Il en est de même pour le vérin axial 17 qui est alimenté par le groupe hydraulique 30 sous le contrôle d'une électrovanne 17a. Sur la figure 1, les liaisons électriques entre l'automate et les électrovannes, de même que les liaisons hydrauliques entre le groupe hydraulique 30 et ces électrovannes ne sont pas représentées pour faciliter la compréhension du dessin, d'autant plus que l'homme de métier pourra les imaginer sans difficulté.

L'appareil est équipé d'un émetteur laser 32 émettant un rayon horizontal 31 disposé au dessus des couteaux 24 en direction d'un réflecteur 33. Cet émetteur est relié par un circuit électrique 34 à un détecteur 35 du retour du rayon laser réagissant sur l'automate 12.

A la figure 1, l'émetteur 32 est porté par la branche 20c et le réflecteur 33 par la branche 20a du support 20, mais ils peuvent aussi être portés par les coulisseaux 23.

L'installation électrique comprend aussi :
- sur le châssis 3, un capteur 36 relié à l'automate 12 par un circuit électrique 37 et destiné à détecter la présence d'un pneumatique 8,
- sur l'un des coulisseaux 23, un capteur de proximité 38 relié à l'automate 12 par un circuit électrique 39,
- dans l'automate 12, un moyens de temporisation 40 piloté par le détecteur 35,
- et un contact 42, détectant la fermeture de la porte 5 et relié à l'automate 12 par un circuit 43.

En début de cycle, le plateau 7 est à l'arrêt avec ses mors 13 rétractés vers le centre du plateau et les couteaux 24 dans leurs positions, respectivement de dégagement vertical et de dégagement horizontal, montrées figure 1.

Après avoir ouvert la porte d'accès 5, l'opérateur pose le pneumatique 8 sur les mors 13 en le plaquant contre le plateau 7, puis s'éloigne et ferme la porte 5 de la cabine formée dans le bâti 2. Par le contact de porte 42, cette fermeture déclenche le lancement du cycle de sectionnement comprenant les phases suivantes :
- vérification de la présence d'un pneumatique 8 par le capteur 36,
- alimentation du vérin axial 17 pour écarter les mors 13 jusqu'à leur contact ferme contre les talons 8a du pneumatique,
- alimentation du moteur électrique 9 et lancement en rotation du plateau et du pneumatique,
- alimentation du vérin 25 pour déplacer verticalement vers le bas le bras 22 et le rapprocher pneumatique, (flèche 41)
- constat par le détecteur 35 de l'interruption par la bande de roulement 8b du pneumatique du faisceau retour du laser, comme montré à la figure 3
- mise en fonctionnement des moyens de temporisation 40 retardant l'arrêt de l'abaissement du bras 22, afin que le plan de coupe Pc des couteaux 24 vienne au dessous de la bande de roulement 8b, (comme montré à la figure 3)
- à la fin de la durée de temporisation, arrêt du déplacement du bras 22 vers le bas et alimentation des vérins 26 et 27 pour rapprocher les couteaux 24 des flancs 8c du pneumatique et engager le sectionnement de ces flancs, comme montré par les flèches 51 à la figure 4,
- détection par le capteur 38 de la proximité du flanc 8c, entrainant arrêt de la rotation du plateau 7 et du pneumatique 8, écartement des coulisseaux 23, remontée du bras 22, et rétraction des mors 13 pour libérer la bande de roulement et accéder au flanc arrière.

Avec cet appareil et en présence de pneumatiques courants ayant un diamètre intérieur des talons allant de 13 à 17 pouces l'ensemble du cycle se déroule sur 15 secondes, au lieu de 60 secondes avec un appareil traditionnel à commande manuelle. Compte tenu des temps de mise en place et d'enlèvement des découpes cela permet de traiter journellement de 800 à 1 000 pneumatiques, donc de résorber aisément le stock de pneumatiques usagés encombrants les décharges.

La durée de temporisation est réglée de manière que le déplacement vertical des couteaux 24 par le bras 22 absorbe sans réglage des épaisseurs de bandes de roulement différentes, allant en général de 15 à 25 millimètres pour les pneumatiques d'automobile.

Le même appareil peut être réglé pour ne sectionner qu'un flanc, afin que, après sectionnement de ce flanc, la partie restante du pneumatique comprenant la bande de roulement et l'autre flanc forme un bac pouvant constituer bac à végétaux, après avoir été rempli de terre.

L'appareil comprend aussi, sur le socle et au dessous du plateau, une cuve 53 de réception des eaux et autres liquides pouvant s'accumuler dans les pneumatiques lors de leur stockage et qui s'échappe quand les flancs sont séparés de la bande de roulement.

Le sectionnement est assuré par des couteaux 24 qui, interchangeables et réversibles et qui, comme le montre la figure 5, sont en double biseau symétrique et forment un angle aigu a de l'ordre de 20 degrés. Chaque couteau est formé à l'extrémité d'une lame 54 qui est fixé par pincement dans un porte outil, non représenté en détail. Cet agencement permet d'obtenir une coupe régulière, quelle que soit la nature de la gomme dans les flancs.

Dans une forme d'exécution, la lame 54a comporte quatre couteaux 24a, 24b, 24c et 24d formées par taillage à chacun de ses angles. Elle est montée dans son porte outil de manière à pouvoir être pivotée et retournée afin que, quand l'un des couteaux est usé, il peut être aisément remplacé par l'un des trois autres, tout en respectant ses angles de coupe.

La figure 6 montre l'application avec deux lames comportant quatre couteaux au moment où les couteaux 24a vont pénétrer dans le pneumatique pivotant dans le sens de la flèche 55.

Ce type de couteau réduit le temps d'arrêt de l'appareil pour le remplacement des couteaux et augmente la productivité.

## Revendications

1. Appareil à découper les flancs des pneumatiques comprenant, porté par un socle :
- un plateau rotatif (7) porteur de mors (13) coulissants aptes à venir en appui contre les talons (8a) des flancs d'un pneumatique (8) en appui contre le plateau (7),
- un support fixe (20) portant un bras (22) parallèle à l'axe X'X de rotation du plateau (7), ce bras (22) pouvant être déplacé parallèlement à cet axe par des moyens d'actionnement, entre une position de dégagement du pneumatique et une position de travail,
- des coulisseaux (23) qui, disposés de part et d'autre de la zone d'accueil du pneumatique (8) et porteurs chacun d'un couteau transversal (24), orienté vers le flanc (8c) du pneumatique, sont montés coulissants sur le bras (22) et reliés chacun à des moyens d'actionnement (26 et 27) aptes à les déplacer en translation sur ce bras, entre une position écartée de dégagement de la bande de roulement (8b) et une position rapprochée de fin de course de sectionnement,
- et des moyens de commande (12) régissant la rotation du plateau (7) et les déplacements dans les deux sens, respectivement, des mors (13), du bras (22) et des coulisseaux (24),
**caractérisé en ce qu'**il comprend des moyens (32) qui, aptes à émettre un faisceau laser (31) parallèle à l'axe X'X de rotation du plateau (7) et disposé au dessus des couteaux (24), sont associés à des moyens détecteurs (35) intervenant lors du rapprochement du bras (22) en direction de la bande de roulement (8b) du pneumatique, pour signaler aux moyens de commande (12) la rupture du faisceau laser (31) par cette bande de roulement, tandis que les moyens de commande (12) comprennent des moyens de temporisation (40) retardant l'alimentation des moyens d'actionnement (26 et 27) agissant sur le rapprochement des coulisseaux (23), afin que les couteaux (24) ne pénètrent dans les flancs (8c) du pneumatique que lorsqu'ils sont au dessous de sa bande de roulement (8b).

2. Appareil à découper les flancs des pneumatiques selon la revendication 1 **caractérisé en ce que** les moyens de commande (12) sont constitués par un unique automate régissant toutes les fonctions de l'appareil.

3. Appareil à découper les flancs des pneumatiques selon les revendications 1 et 2 prises ensemble **caractérisé en ce que** les moyens (25) de déplacement dans les deux sens du bras (22) sur le support (20), de même que les moyens (26 et 27) de déplacement des coulisseaux (23) sur le bras (22) sont constitués par des vérins hydrauliques dont les électrovannes de commande (25a, 26a et 27a) sont pilotées par l'automate (12).

4. Appareil à découper les flancs des pneumatiques selon les revendications 1 et 2 prises ensemble **caractérisé en ce qu'**il est disposé dans une cabine dont la porte d'accès (5) est équipée d'un contact (42) de fermeture et de déclenchement du cycle.

5. Appareil à découper les flancs des pneumatiques selon la revendication 1 **caractérisé en ce que** chacun des couteaux (24) est en double biseau symétrique et forme un angle aigu a de l'ordre de 20 degrés.

6. Appareil à découper les flancs des pneumatiques selon les revendications 1 et 5 **caractérisé en ce que** chaque couteau (24a, 24b, 24c et 24d) est formé par taillage dans l'un des quatre angles d'une lame (54a), montée dans son porte outil (23) avec possibilité de pivotement et de retournement pour donner à chaque couteau une position respectant ses angles de coupe.

7. Appareil à découper les flancs des pneumatiques selon la revendication 1 **caractérisé en ce que** l'un des coulisseaux (23) porte un capteur (38) de détection de la proximité du flanc (8c) du pneumatique.

8. Appareil à découper les flancs des pneumatiques selon la revendication 1 **caractérisé en ce qu'**il comprend un capteur (36) de détection de la présence d'un pneumatique sur le plateau (7).

## Patentansprüche

1. Gerät zum Abschneiden der Seitenflächen von Reifen, umfassend, getragen von einem Sockel:
- eine rotierende Platte (7), die Gleitbacken (13) trägt, die imstande sind, sich auf den Wülsten (8a) der Seitenflächen eines Reifens (8) abzustützen, der sich auf der Platte (7) abstützt,
- einen starren Halter (20), der einen zur Rotationsachse X'X der Platte (7) parallelen Arm (22) trägt, wobei dieser Arm (22) parallel zu dieser Achse von Betätigungsmitteln zwischen einer Freigabeposition des Reifens und einer Arbeitsposition verlagerbar ist,
- Gleitstücke (23), die, angeordnet auf der einen und der anderen Seite der Empfangszone des Reifens (8) und jeweils Träger eines transversalen Messers (24), das zur Seitenfläche (8c) des Reifens gerichtet ist, gleitend auf dem Arm (22) montiert sind und jeweils mit einem der Betätigungsmitteln (26 und 27) verbunden sind, die imstande sind, sie auf diesem Arm zwischen einer von der Lauffläche (8b) beabstandeten Position und einer angenäherten schneidenden Endlagenstellung verschiebend zu verlagern,
- und Steuermittel (12), welche die Rotation der Platte (7) und die Verlagerung der Backen (13), des Arms (22) und der Gleitstücke (24) in die jeweiligen zwei Richtungen steuern,
**dadurch gekennzeichnet, dass** es Mittel (32) umfasst, die, indem sie imstande sind, einen zur Rotationsachse X'X der Platte (7) parallelen Laserstrahl (31) zu senden, der über den Messern (24) angeordnet ist, Detektormitteln (35) zugeordnet sind, die bei der Annäherung des Arm (22) in Richtung der Lauffläche (8b) des Reifens eingreifen, um den Steuermitteln (12) die Unterbrechung des Laserstrahls (31) durch diese Lauffläche mitzuteilen, wogegen die Steuermittel (12) Zeitverzögerungsmittel (40) umfassen, die die Versorgung der Betätigungsmittel (26 und 27), welche auf die Annäherung der Gleitstücke (23) einwirken, verzögern, damit die Messer (24) nur dann in die Seitenflächen (8c) des Reifens eindringen, wenn sie unter seiner Lauffläche (8b) sind.

2. Gerät zum Abschneiden der Seitenflächen von Reifen nach Anspruch 1, **dadurch gekennzeichnet, dass** die Steuermittel (12) von einem einzigen Automaten gebildet sind, der alle Funktionen des Geräts steuert.

3. Gerät zum Abschneiden der Seitenflächen von Reifen nach den Ansprüchen 1 und 2, gemeinsam herangezogen, **dadurch gekennzeichnet, dass** die Verlagerungsmittel (25) in die beiden Richtungen des Arms (22) auf dem Halter (20), ebenso wie die Verlagerungsmittel (26 und 27) der Gleitstücke (23) auf dem Arm (22), von Hydraulikzylindern gebildet sind, deren Steuer-Elektroventile (25a, 26a und 27a) vom Automaten (12) gesteuert sind.

4. Gerät zum Abschneiden der Seitenflächen von Reifen nach den Ansprüchen 1 und 2, gemeinsam herangezogen, **dadurch gekennzeichnet, dass** es in einer Kabine angeordnet ist, deren Zugangstür (5) mit einem Kontakt (42) ausgestattet ist, welcher den Zyklus stoppt und startet.

5. Gerät zum Abschneiden der Seitenflächen von Reifen nach Anspruch 1, **dadurch gekennzeichnet, dass** jedes der Messer (24) symmetrisch doppelt abgeschrägt ist und einen spitzen Winkel a von zirka 20 Grad bildet.

6. Gerät zum Abschneiden der Seitenflächen von Reifen nach den Ansprüchen 1 und 5, **dadurch gekennzeichnet, dass** jedes Messer (24a, 24b, 24c und 24d) durch Schärfen an einer der vier Ecken einer Klinge (54a) gebildet ist, die in seinem Werkzeughalter (23) mit Möglichkeit des Schwenkens und des Umdrehens montiert ist, um jedem Messer eine Position zu geben, die seine Schneidecken respektiert.

7. Gerät zum Abschneiden der Seitenflächen von Reifen nach Anspruch 1, **dadurch gekennzeichnet, dass** eines der Gleitstücke (23) einen Detektionssensor (38) der Nähe der Seitenfläche (8c) des Reifens trägt.

8. Gerät zum Abschneiden der Seitenflächen von Reifen nach Anspruch 1, **dadurch gekennzeichnet, dass** es einen Detektionssensor (36) der Präsenz eines Reifens auf der Platte (7) umfasst.

## Claims

1. A device for cutting tire sidewalls comprising, supported by a base:
- a turntable (7) bearing sliding jaws (13) able to bear against the heels (8a) of the sidewalls of a tire (8) bearing against the turntable (7),
- a stationary support (20) supporting an arm (22) parallel to the rotation axis X'X of the turntable (7), this arm (22) being able to be moved parallel to this axis by actuating means, between a released position of the tire and a working position,
- slides (23) which, positioned on either side of the receiving zone of the tire (8) and each bearing a transverse knife (24), oriented toward the side wall (8c) of the tire, are mounted sliding on the arm (22) and each connected to actuating means (26 and 27) able to translate them on that arm, between a position separated from the tread (8b) and a close, end-of-travel cutting position, and
- control means (12) governing the rotation of the turntable (7) and the movements in both directions, respectively, of the jaws (13), the arm (22) and the slides (24),
**characterized in that** it comprises means (32) which, able to emit a laser beam (31) parallel to the rotation axis X'X of the turntable (7) and positioned above the knives (24), are associated with detecting means (35) coming into play when the arm (22) is brought closer to the tread (8b) of the tire, to indicate to the control means (12) that the laser beam (31) has been broken by this tread, while the control means (12) comprise timing means (40) delaying the power supply of the actuating means (26 and 27) acting on the approach of the slides (23), so that the knives (24) only penetrate the sidewalls (8c) of the tire when they are below its tread (8b).

2. The device for cutting tire sidewalls according to claim 1, **characterized in that** the control means (12) are made up of a single automaton governing all functions of the apparatus.

3. The device for cutting tire sidewalls according to claims 1 and 2 together, **characterized in that** the means (25) for moving the arm (22) in both directions on the support (20), as well as the means (26, 27) for moving the slides (23) on the arm (22), are made up of hydraulic jacks whereof the control solenoid valves (25a, 26a and 27a) are controlled by the automaton (12).

4. The device for cutting tire sidewalls according to claims 1 and 2 together, **characterized in that** it is positioned in a cabin whereof the access door (5) is equipped with a contact (42) for closing and triggering the cycle.

5. The device for cutting tire sidewalls according to claim 1, **characterized in that** each of the knives (24) has a symmetrical double bevel and forms an acute angle a of approximately 20 degrees.

6. The device for cutting tire sidewalls according to claims 1 and 5, **characterized in that** each knife (24a, 24b, 24c and 24d) is formed by trimming in one of the four corners of a blade (54a), mounted in its tool holder (23) with the possibility of pivoting and turning over to give each knife a position respecting its cutting angles.

7. The device for cutting tire sidewalls according to claim 1, **characterized in that** one of the slides (23) bears a sensor (38) detecting the proximity of the sidewall (8c) of the tire.

8. The device for cutting tire sidewalls according to claim 1, **characterized in that** it comprises a sensor (36) detecting the presence of a tire on the turntable (7).
